# EUROPÄISCHE PATENTSCHRIFT

(11) **EP 0 016 932 B1**
(45) Veröffentlichungstag und Bekanntmachung des Hinweises auf die Patenterteilung: **09.06.1982**
(21) Anmeldenummer: 80100555.4
(22) Anmeldetag: 04.02.1980
(51) Int. Cl.: E05D 7/08, A47K 3/22, E06B 3/48

(54) **Scharnierverbindung für eine Duschtrennwand**
Hinged connection for a shower separation wall
Liaison articulée pour une paroi de séparation d'une douche

(30) Priorität: 06.04.1979 DE 2913914
(43) Veröffentlichungstag der Anmeldung: 15.10.1980
(73) Patentinhaber: Baus, Heinz Georg, CH-3601 Thun (CH)
(72) Erfinder: Baus, Heinz Georg, CH-3601 Thun (CH)
(74) Vertreter: Klose, Hans, Dipl.-Phys.

## Beschreibung

Die Erfindung betrifft eine Scharnierverbindung zum Anlenken einer Wandtafel einer Duschtrennwand an eine andere Wandtafel bzw. an die Raumwand.

Die deutsche Patentschrift 23 14 446 zeigt eine derartige Scharnierverbindung, die verwendet wird, um eine Wandtafel einer Duschtrennwand an einer Raumwand anzulenken oder zwei Tafeln der Duschtrennwand gelenkig miteinander zu verbinden. Diese bekannte Scharnierverbindung besteht aus Scharnier-Ösen, die abwechselnd auf der einen Seite (der Raumwand oder einer Wandtafel) und auf der anderen Seite (einer Wandtafel) befestigt und durch einen durchgehenden Scharnierstift miteinander verbunden sind.

Preiswerter herzustellen sind an sich bekannte Scharnierverbindungen, die einen auf der einen Seite befestigten zylindrischen Körper aufweisen, der sich über die Höhe der Scharnierverbindung erstreckt und in dessen zylindrischen Innenraum jeweils von oben und von unten ein auf der anderen Seite befestigter Schwenkzapfen schwenkbar eingreift. Derartige an sich bekannte und besonders preiswerte Scharnierverbindungen wurden bei Duschtrennwänden bisher nicht verwendet, da bei diesen Scharnierverbindungen das Problem auftritt, daß Spritzwasser in der Scharnierverbindung austreten kann ; dieses Problem tritt bei der Konstruktion der Deutschen Patentschrift 2 314 446 nicht auf.

In der älteren, nicht vorveröffentlichten europäischen Patentanmeldung EP-A-0012150 ist bereits eine Scharnierverbindung zum Anlenken einer Wandtafel einer Duschtrennwand an eine andere Wandtafel bzw. an die Raumwand beschrieben worden. Diese Scharnierverbindung weist einen auf der einen Seite der Wandtafel bzw. an der Raumwand befestigten zylindrischen Körper auf, der sich über die gesamte Höhe der angelenkten Wandtafel erstreckt. Die angelenkte zweite Wandtafel enthält ein schalenförmiges Bauteil bzw. einen Spritzschutz, welcher den zylindrischen Körper der genannten ersten Wandtafel zumindest teilweise und zwar auf einem Bereich weniger als 180° seines Umfangs umgibt. In den zylindrischen Innenraum des genannten zylindrischen Körpers greift jeweils von oben und unten ein Steckbauteil ein, weiches mit seinem Kopfteil die Endstirnseiten des zylindrischen Körpers sowie des Spritzschutzes übergreift.

Der Erfindung liegt die Aufgabe zugrunde, eine Scharnierverbindung der eingangs genannten Art zu schaffen, die preiswert herzustellen ist und bei der ein Austreten von Spritzwasser verhindert wird.

Diese Aufgabe wird erfindungsgemäß dadurch gelöst, daß auf der einen Seite einer Wandtafel bzw. an der Raumwand ein zylindrischer Körper befestigt ist, der sich über die gesamte Höhe der angelenkten Wandtafel erstreckt und in dessen zytlndrischen Innenraum jeweils von oben und von unten ein auf der angrenzenden Seite der daran angelenkten Wandtafel befestigter Schwenkzapfen eingreift, wobei auf der die beiden Schwenkzapfen tragenden Seite ein den zylindrischen Hohlkörper über dessen gesamte Höhe teilweise umfassender Spritzschutz angeordnet ist.

Das Wasser wird durch den Spritzschutz zurückgehalten, der an der angelenkten Wandtafel angeordnet ist und den Hohlkörper schürzenartig umgibt.

Vorteilhaft liegt der Spritzschutz an dem zylindrischen Hohlkörper mit geringfügigem Spiel über einen derartigen Winkelbereich an, daß dieser Spritzschutz die Schwenkung in der Scharnierverbindung auf 180° begrenzt.

Dies bringt nicht nur den Vorteil mit sich, daß der Spritzschutz die Schwenkung in der Scharnierverbindung auf den gewünschten Wert von 180° begrenzt, sondern bringt es auch mit sich, daß der Spritzschutz den zylindrischen Hohlkörper so weit umfaßt, wie dies in Anbretracht der gewünschten Begrenzung der Schwenkung der Scharnierverbindung überhaupt möglich ist ; man erreicht so die höchstmögliche Wirksamkeit des Spritzschutzes.

Die erfindungsgemäße Scharnierverbindung wird meist Verwendung finden zur Verbindung zweier Tafeln einer Duschtrennwand, bei der die Rahmen der Wandtafeln als Kammerprofile ausgebildet sind und eine Außenwand (d.h. eine dem Trockenraum zugewandte Wand) und eine Innenwand (d.h. eine dem Feuchtraum oder Duschraum zugewandte Wand) aufweisen. Bei einer derartigen Konstruktion ist vorteilhaft der zylindrische Hohlkörper an einer Innenwand einer Tafel angebracht, wobei der Spritzschutz zwischen den Hohlkörper einerseits und der Außenwand dieser Tafel andererseits eingreift und wobei die Außenwände beider verbundener Wandtafeln miteinander eine Labyrinthdichtung bilden, d.h. vorteilhaft einander überlappen.

Die erfindungsgemäße Scharnierverbindung ist in den Zeichnungen schematisch dargestellt. Es zeigt :
Figur 1 eine perspektivische Ansicht der erfindungsgemäßen Scharnierverbindung,
Figur 2 eine Ansicht von zwei mittels der erfindungsgemäßen Scharnierverbindung miteinander verbundenen Wandtafeln und
Figur 3 einen Schnitt durch den Gegenstand der Fig. 2 längs der Linie 111-111.

Die erfindungsgemäße Scharnierverbindung verbindet zwei Duschtafeln 2 und 4 einer faltbaren Duschtrennwand miteinander. Die linke Duschtrennwand 2 und die rechte Duschtrennwand 4 bestehen jeweils aus Rahmen 6 bzw. 8, die als Kammerprofile ausgebildet sind. Der Querschnitt dieser Kammerprofile 6 und 8 ist in Fig. 3 zu erkennen ; diese Kammerprofile tragen einerseits die durchscheinenden Wandtafeln 10 bzw. 12 und sind andererseits mittels der erfindungsgemäßen Scharnierverbindung miteinander verbunden.

Das Kammerprofil weist eine Außenwand 14 und eine Innenwand 16 auf ; in gleicher Weise hat das rechte Kammerprofil 8 eine Außenwand 18 und eine Innenwand 20. In der in Fig. 3 dargestellten aufgeklappten Stellung fluchten die Außenwände 14 und 18 einerseits und die Innenwände 16 und 20 andererseits miteinander. - Als « Innen » - Wände 16 und 20 sind die dem Innern der Duschkabine zugewandten Wände der Kammerprofile 6, 8 bezeichnet.

Der zylindrische Körper 22 ist auf der einen Seite an der Innenwand 16 des Kammerprofils 6 der linken Duschtrennwand 2 befestigt, d.h. mit ihr einteilig ausgebildet. Der zylindrische Hohlkörper 22 weist einen hohlen zylindrischen Innenraum 24 auf.

Mittels zweier Schrauben 25 und 26 ist eine einen Schwenkzapfen 28 tragende Platte 30 auf dem Horizontalholm des Rahmens 8 befestigt.

Im oberen Teil der Fig. 2 ist der Bereich, in dem die Platte 30 mit dem Rahmen 8 verschraubt ist und der Schwenkzapfen 28 in den zylindrischen Innenraum 24 eingreift, im Schnitt dargestellt. Man erkennt, daß die Schrauben 25 und 26 nicht nur die Platte 30 am Rahmen 8 befestigen, sondern auch die in der Ecke auf Gehrung geschnittenen Rahmenteile dort miteinander zusammenhalten.

Im unteren Teil der Fig. ist die gleiche Schwenkverbindung des zylindrischen Hohlkörpers 22 um einen dort nicht dargestellten weiteren Schwenkzapfen 28 vorgesehen. Die beiden mit der rechten Tafel verbundenen Zapfen 28 bilden zusammen mit dem an der linken Tafel angebrachten Hohlkörper 22 das Gelenk.

Von der Innenseite der Duschkabine auf die Scharnierverbindung auftreffendes Wasser kann nicht dort durchtreten, wo der zylindrische Körper in die Innenwand 16 der linken Duschtafel 2 übergeht. Zwischen der freien Kante 32 der Innenwand 20 der rechten Duschtafel 4 einerseits und dem zylindrischen Körper22 andererseits klafft jedoch ein Spalt, durch den Spritzwasser auftreten könnte. Die Innenwand 20 der rechten Duschtafel 4 trägt daher an ihrer freien Kante 32 einen etwa halbzylindrischen Spritzschutz 34. Dieser liegt der zylindrischen Außenwand des zylindrischen Körpers 22 über dessen gesamte Höhe mit geringem Spiel an und wirkt als Labyrinthdichtung.

In der bis zu 180° voll aufgeklappten Stellung der Fig. 3 stößt die freie Kante 36 dieses Spritzschutzes 34 im Hohlraum 37 des linken Kammerprofils 6 gegen die Innenwand 16 und begrenzt somit als Anschlag die Schwenkbewegung. Der derart bemessene Spritzschutz umgreift den zylindrischen Hohlkörper 22 so weit, wie dies unter den vorhandenen Raumverhältnissen möglich ist, und erfüllt somit optimal seine Funktion, einen Wasseraustritt zu verhindern.

Eine der beiden Außenwände 14 bzw. 18 trägt nach außen oder nach innen einen die andere Außenwand überlappenden Ansatz 38, der ebenfalls ein Austreten von Spritzwasser verhindert. Durch die Kombination des Spritzschutzes 34 und des Ansatzes 38 wird Spritzwasser mit absoluter Sicherheit zurückgehalten.

## Patentansprüche

1. Scharnierverbindung zum Anlenken einer Wandtafel (2, 4) einer Duschtrennwand an eine andere Wandtafel bzw. an die Raumwand, gekennzeichnet durch einen auf der einen Seite einer Wandtafel (2, 4) bzw. an der Raumwand befestigten zylindrischen Körper(22), der sich über die gesamte Höhe der angelenkten Wandtafel (2, 4) erstreckt und in dessen zylindrischen Innenraum (24) jeweils von oben und von unten ein auf der angrenzenden Seite der daran angelenkten Wandtafel (4, 2) befestigter Schwenkzapfen (28) eingreift, wobei auf der die beiden Schwenkzapfen (28) tragenden Seite ein den zylindrischen Hohlkörper (22) über dessen gesamte Höhe teilweise umfassender Spritzschutz (34) angeordnet ist.

2. Scharnierverbindung nach Anspruch 1, dadurch gekennzeichnet, daß der Spritzschutz (34) an dem zylindrischen Hohlkörper (22) mit geringfügigem Spiel über einen derartigen Winkelbereich anliegt, daß der Spritzschutz (34) die Schwenkung in der Scharnierverbindung auf 180° begrenzt.

3. Scharnierverbindung nach Anspruch 1 oder 2, bei der die Rahmen der Wandtafeln als Kammerprofile mit einer Außenwand und einer Innenwand ausgebildet sind, dadurch gekennzeichnet, daß der zylindrische Hohlkörper (22) an einer Innenwand (16) einer Tafel (2) angebracht ist, daß der Spritzschutz (34) zwischen den Hohlkörper (22) und der Außenwand (14) dieser Tafel (2) eingreift und daß die Außenwände (14, 18) beider verbundenen Wandtafeln (2, 4) miteinander eine Labyrinthdichtung bilden, vorteilhaft einander überlappen.

## Claims

1. Hinged connection for a shower separation wall, for the pivotable connection of a wall panel (2, 4) of the said wall to another wall panel or to the room wall, characterised by a cylindrical element (22) which Is secured to one side of a waN panel (2, 4) or to the room wall as appropriate, and which extends over the entire height of the pivotably attached wall panel (2, 4), and pivot pins (28) secured at the adjoining side of the wall panel (4, 2) pivotably connected thereto engage one from above and one from below into the cylindrical space (24) inside the said element, and at the side supporting the two pivot pins (28) there is arranged a splash guard (34) partially surrounding the cylindrical hollow element (22) over the entire height of the said element.

2. Hinged connection according to claim 1, characterised in that the splash guard (34) abuts on the cylindrical hollow element (22) with a slight play over such an angle region that the splasch guard (34) limits the pivoting movement in the hinged connection to 180°.

3. Hinged connection according to claim 1 or 2, wherein the frames of the wall panels are constructed as chamber sections with an outer wall and an inner wall, characterised in that the cylindrical hollow element (22) is arranged on an inner wall (16) of a panel (2), that the splash guard (34) extends in between the hollow etement(22) and the outer wall (14) of this penel (2), and that the outer walls (14, 18) of the two connected wall panels (2, 4) form a labyrinth seal with one another, preferably overlapping one another.

## Revendications

1. Jonction par charnière pour l'articulation d'un panneau (2, 4) d'une cabine de douche avec un autre panneau ou sur le mur d'une pièce, caractérisée par le fait que sur l'un des côtés de l'un des panneaux (2, 4) ou sur le mur de la pièce, est fixé un corps cylindrique (22) qui s'étend sur toute la hauteur des panneaux articulés (2, 4) et dans l'espace cylindrique intérieur (24) duquel rengagent respectivement par le haut et par le bas, des clous de charnière (28) fixés sur le côté adjacent de l'autre panneau articulé (4, 2), un élément de protection (34) contre les projections d'eau enrobant partiellement mais sur toute sa hauteur le corps cylindrique (22) étant fixé au côté qui porte les deux clous de charnière (28).

2. Jonction par charnière selon la revendication 1, caractérisée par le fait que l'élément de protection contre les projections d'eau (34) s'applique avec un faible jeu contre le corps creux cylindrique (22) sur une zone angulaire telle, que l'élément de protection contre les projections (34) limite à 180° l'angle de pivotement de la jonction par charnière.

3. Jonction par charnière selon l'une quelconque des revendications 1 ou 2 où les encadrements des panneaux de cloison sont réalisés sous la forme de profilés creux avec une paroi extérieure et une paroi intérieure, caractérisée par le fait que le corps cylindrique creux (22) est rapporté sur une paroi intérieure (16) d'un panneau (2), que l'élément de protection contre les projections d'eau (34) s'engage entre le corps creux (22) et la paroi extérieure (14) de ce panneau (2) et que les parois extérieures (14, 18) des deux panneaux de cloison (2, 4) constituent ensemble un joint à labyrinthe en empiétant convenablement l'une sur l'autre.
